# EUROPÄISCHE PATENTSCHRIFT

(11) **EP 2 210 974 B1**
(45) Veröffentlichungstag und Bekanntmachung des Hinweises auf die Patenterteilung: **30.11.2011**
(21) Anmeldenummer: 10000285.6
(22) Anmeldetag: 14.01.2010
(51) Int. Cl.: D06F 39/14

(54) **Verschlussanordnung für eine Tür einer Wäschebehandlungsmaschine**
Locking assembly for a door of a laundry treatment machine
Agencement de fermeture pour une porte d'une machine de traitement du linge

(30) Priorität: 22.01.2009 DE 102009005780
(43) Veröffentlichungstag der Anmeldung: 28.07.2010
(73) Patentinhaber: Miele & Cie. KG, 33332 Gütersloh (DE)
(72) Erfinder: Hapke, Armin, 31275 Lehrte (DE); Stöcklein, Andre, 98553 Hinternah (DE); Tilgner, Frank, 31319 Sehnde (DE)

(56) Entgegenhaltungen:
- DE-C1- 10 252 877
- US-A- 5 787 744

## Beschreibung

Die Erfindung betrifft eine Verschlussanordnung für eine Tür einer Wäschebehandlungsmaschine wie beispielsweise einer Waschmaschine mit einer eine Beschickungsöffnung verschließbaren Tür, wobei zur Verriegelung an der Innenseite der Tür ein von der Außenseite der Tür her bedienbares Riegelelement angeordnet ist, welches mit einem an dem Öffnungsrand der Beschickungsöffnung angeordneten Schlosselement zusammenwirkt, und wobei das Riegelelement mit einer Überlastsicherung zusammenwirkt.

So ist aus dem Stand der Technik gemäß der DE 102 52 877 C1 eine Türverriegelung für die Tür einer Wäschebehandlungsmaschine bekannt. Diese weist türseitig einen als Rasthaken ausgebildeten Schließkolben auf, sowie einem gehäuseseitigen Verschluss mit einer an der Tür schwenkbar gelagerten Grifftaste. Durch die Schwenkbewegung der Grifftaste wird der Schließkolben von einer Schließstellung in eine Öffnungsstellung überführt, wobei mit einer Verriegelungseinrichtung der Schließkolben in einer Schließstellung arretierbar ist. Mit der Verriegelungseinrichtung wirkt eine Überreißsicherung zusammen, die nach Auslösen einen Teil der Grifftaste von einem mit dem Schließkolben verbundenen Lagerteile löst und von der Schließstellung entsprechenden Lage in der Öffnungsstellung entsprechenden Lage überführt. Die Überreißsicherung als solches ist zwischen dem Teil der Grifftaste und dem Lagerteil angeordnet und als wirkende Magnetkupplung ausgebildet, was die Überreißkupplung vor Verschleiß schützen soll.

Eine andere Ausführungsform des Standes der Technik ist in der DE 38 27 136 A1 beschrieben. Dort ist eine Vorrichtung zur Verriegelung der Beschickungstür für eine Waschmaschine oder eine ähnliche Maschine beschrieben. Um ein unbeabsichtigtes zufälliges Öffnen der Maschine zu verhindern schlägt die Erfindung einen Mechanismus vor, der zwei Betätigungsvorgänge beim Öffnen erfordert. Dabei ist der Mechanismus so gestaltet, dass der Öffnungsvorgang leicht und mit geringer Kraftanstrengung durchgeführt werden kann. Die Gesamtvorrichtung ist so konstruiert, dass sie kaum über die Frontebene der Maschinenaußenwand hervorsteht und sogar auf der gleichen Ebene liegen kann. Bei dieser Art der Ausführung wird vorgesehen, dass zum Öffnen der Tür zuerst der auf der Schwenkplatte frontal eingebaute Druckknopf zu betätigen ist, damit dieser die Befreiung der Schwenkplatte von dem Tragteilarm ermöglicht.

Bei den aus dem Stand der Technik bekannten Ausführungsformen wird es als nachteilig angesehen, dass die Laugenbehältertür dennoch mit erhöhtem Kraftaufwand im Betrieb geöffnet werden kann, da die Verschlussanordnung bestimmte Kräfte zulässt bzw. aufnehmen kann. Dies kann eine Gefahr für das Bedienpersonal darstellen.

Der Erfindung stellt sich somit das Problem, eine Verschlussanordnung für die Tür einer Wäschebehandlungsmaschine derart weiterzubilden, deren Überlastsicherung derart ausgebildet ist, dass sie gegenüber einem elektromagnetischen Verschluss die Sicherheit gegen ein ungewolltes Öffnen auch bei hohem Kraftaufwand bereitstellt.

Erfindungsgemäß wird dieses Problem mit einer Verschlussanordnung mit den Merkmalen des Patentanspruchs 1 bzw. mit einer Waschmaschine gemäß Anspruch 12 gelöst. Vorteilhafte Ausgestaltungen und Weiterbildungen der Erfindung ergeben sich aus den nachfolgenden Unteransprüchen 2 bis 11.

Die mit der Erfindung erreichbaren Vorteile bestehen darin, dass die Tür auch bei erhöhtem Kraftaufwand nicht mehr ohne elektrische Freigabe durch die Maschinensteuerung geöffnet werden kann. Die Überreißkupplung ist dabei reversibel ausgebildet. Die Begrenzung des Kraftschlusses im Verriegelungsmechanismus kann nicht überschritten werden, so dass die Verschlussanordnung nicht zerstört werden kann. Ein Öffnen der Tür im Betrieb und somit eine Gefährdung des Bedieners ist dadurch ausgeschlossen. Die erfindungsgemäße Verschlussanordnung bietet der Verriegelungsmechanik Schutz gegen übermäßige Krafteinwirkung.

Bei der erfindungsgemäßen Verschlussanordnung werden durch elektrische Verriegelung des Verschlusses die Bauteile des Verrieglungsniechanismus gesperrt. Die aufgebrachte Handkraft, die zum Entriegeln der Mechanik in der Tür notwendig ist, wird ausschließlich über die paarweise angeordneten Federn übertragen. Bei ansteigender Handkraft kann die Überreißkupplung die Kräfte nicht mehr übertragen und der Bolzen, welcher in dem Federpaar gehalten wird, überwindet die Haftreibung und gleitet heraus. In diesem Fall ist der Kraftschluss zum Schlosselement und allen anderen Bauteilen unterbrochen, so dass keine Überbeanspruchung eintreten kann. Durch ein Herunterdrücken des Griffhebels nach dem Überreißen durch Handkraft kann die Überreißkupplung bzw. der Griffhebel wieder in die gekoppelte Ausgangsstellung gebracht werden.

Gemäß der Erfindung umfasst hierbei das Riegelelement einen Verriegelungsmechanismus mit einer gegen die Kraft einer Feder wirkenden Überreißkupplung, die unmittelbar mit dem an der Außenseite der Tür bedienbaren Griffhebel zusammenwirkt, und die Überreißkupplung eine Entriegelung mit dem Griffhebel bei schlossseitig elektrisch wirkender Verriegelung unterbindet, wobei die Überreißkupplung eine Entkoppelung des Griffhebels vom Verriegelungsmechanismus bewirkt. Eine Öffnung der Tür ist somit nur in dem Fall möglich, wenn die elektrisch wirkende Verriegelung gelöst ist.

Die Überreißkupplung besteht hierbei aus einem Federhakenelement, dessen Schaft schwenkbar mit dem Griffhebel verbunden ist, wobei der Hakenbereich in Wirkverbindung mit an einem Spannhebelelement für das Riegelelement angeordneten Bolzen in der gekoppelten Situation steht bzw. in der entkoppelten Situation den Bolzen freigibt. Somit ergibt sich eine Öffnungskraft, die der Federkraft des Federhakenelementes entspricht. Das Spannhebelelement ist hierbei mit einem Ende auf eine an der Türinnenseite starr angeordneten Wellenachse schwenkbar angeordnet, wobei das andere Ende des Spannhebelelementes schwenkbar mit dem Riegelelement verbunden ist. Das Riegelelement weist hierbei eine Schwenkachse auf, die exzentrisch vor der starren Wellenachse angeordnet ist. Dabei liegt die das Spannhebelelement und das Riegelelement verbindende Schwenkachse hinter der starren Wellenachse. Um das Riegelelement in eine Spannsituation zu versetzen, ist die hintere Schwenkachse mit dem Griffhebel, bei eingekuppelter Situation der Überreißkupplung, über eine Totpunktlage hinaus in eine Spannlage für das Riegelelement drückbar.

Nach einer vorteilhaften Weiterbildung der Erfindung ist hierbei der Griffhebel an dem Riegelelement schwenkbar gelagert. Die Schwenkachse vom Griffhebel ist hierbei oberhalb der Schwenkachse des Riegelelementes angeordnet. In zweckmäßiger Weise weist der Griffhebel eine annähernde S-Form auf, wobei der vordere Bogenbereich des Griffhebels eine Ausnehmung zur Aufnahme der starren Wellenachse sowie eine dahinter liegende Ausnehmung zur Aufnahme der hinteren Schwenkachse im herunter geschwenkten Zustand des Griffhebels bzw. im verspannten Zustand des Verriegelungsmechanismus aufweist. In der geschlossenen Situation legt sich somit der Griffhebel auf den Verriegelungsmechanismus, wobei die Ausnehmungen insbesondere die Starrwellenachse sowie die Schwenkachse des Spannhebelelementes überdecken. In dieser Situation ist das Federhakenelement in Eingriff mit den Bolzen. Wird der Griffhebel nach oben verschwenkt, und ist die elektromagnetische Verriegelung gelöst, so nimmt insbesondere der Federhaken über die Bolzen das Spannhebelelement mit und löst somit das Riegelelement aus dem Schlosselement.

Um insbesondere eine optimale Krafteinleitung des Federhakenelementes auf die Bolzen zu ermöglichen, ist an dem Griffhebel hinter der Ausnehmung für die hintere Schwenkachse ein Steg angeformt, an dessen Ende der Schaft des Federhakenetementes befestigt ist. Nach einer vorteilhaften Weiterbildung der Erfindung wirkt mit dem Riegelelement eine Feder zusammen, die im entspannten gelösten Zustand des Verriegelungsmechanismus den Hakenbereich des Riegelelementes selbsttätig nach unten verschwenkt. Ist also das Riegelelement in der gelösten Stellung, infolge des hoch geschwenkten Griffhebels und das Spannhebelelement in der entspannten Situation, so bewirkt die Feder ein selbsttätiges Herunterschwenken des Riegelelementes, so dass insbesondere der Öffnungsvorgang dadurch noch wesentlich begünstigt wird. Dabei ist die Feder als Spiralfeder auf der Schwenkachse des Riegelelementes angeordnet. Nach einer besonders vorteilhaften Ausgestaltung der Erfindung betrifft diese auch eine Waschmaschine mit einer verschließbaren Beschickungsöffnung und einer Tür zum Verschließen der Beschickungsöffnung, die mittels der Verschlussanordnung nach einem oder mehreren der vorhergehenden Merkmale zu verschließen ist.

Ein Ausführungsbeispiel der Erfindung ist in den Zeichnungen rein schematisch dargestellt und wird nachfolgend näher beschrieben. Es zeigen:
- Figur 1: eine perspektivische Ansicht einer Waschmaschine;
- Figur 2: eine Einzelansicht der Tür in Rückansicht, ebenfalls in der Perspektive;
- Figur 3: eine weitere perspektivische Darstellung der Verschlussanordnung von Riegelelement und Schlosselement in der verriegelten Situation am Öffnungsrand eines Laugenbehälters;
- Figur 4: eine geschnittene Seitenansicht des Verriegelungsmechanismus in der entkoppelten Situation der Überreißkupplung;
- Figur 5: eine weitere geschnittene Seitenansicht des Verriegelungsmechanismus in der gekoppelten Situation der Überreißkupplung; und
- Figur 6: eine weitere Detailansicht des Verriegelungsmechanismus in der perspektivischen Darstellung.

Die Figur 1 zeigt in der perspektivischen Darstellung eine Waschmaschine 1, die aus einem Gehäuse 2 besteht, in dessen Frontseite eine Tür 3 angeordnet ist. Dabei ist die Tür 3 in Einzelansicht insbesondere in der Figur 2 dargestellt, wobei hier aus der Perspektive heraus Riegelelemente 4 zu erkennen sind, welche einen Teil einer Verschlussanordnung 5 bilden, wie dies in der Figur 3 in der Perspektive dargestellt ist. Die Verschlussanordnung 5 der Waschmaschine 1 wirkt mit einer eine Beschickungsöffnung 6 verschließbaren Tür 3 zusammen. Zur Verriegelung ist an der Innenseite 7 der Tür 3 ein von der Außenseite der Tür 3 zu bedienendes Riegelelement 4 vorgesehen, welches mit einem an dem Öffnungsrand 8 angeordneten Schlosselement 9 zusammenwirkt, wie dies beispielsweise angedeutet wird in der perspektivischen Darstellung der Figur 3. Das Riegelelement 4 ist mit einer Überlastsicherung 10 ausgestattet, wie dies in den Figuren 4, 5 und 6 näher gezeigt ist.

Dabei umfasst das Riegelelement 4 einen Verriegelungsmechanismus 11, mit einer gegen die Kraft einer Feder wirkenden Überreißkupplung 12, die unmittelbar mit dem an der Außenseite der Tür 3 bedienbaren Griffhebel 13 zusammenwirkt. Die Überreißkupplung 12 unterbindet somit eine Entriegelung der Verschlussanordnung 5 mit dem Griffhebel 13 bei schlossseitig elektrisch wirkender Verriegelung 14, wie dies insbesondere in der Figur 3 zu erkennen ist.

Die Überreißkupplung 12, näher dargestellt in den Figuren 4 und 5, besteht hierbei aus einem Federhakenelement15, dessen Schaft 16 schwenkbar mit dem Griffhebel 13 verbunden ist. Dabei steht der Hakenbereich 17 des Federhakenelementes 15 in Wirkverbindung mit einem Spannhebelelement 18 für das Riegelelement 4, wobei der Hakenbereich 17 hier mit Bolzen 19 in Wirkverbindung tritt, wenn die gekoppelte Situation besteht, wie dies in der Figur 5 dargestellt ist. Die entkoppelte Situation des Hakenbereichs 17 ist hierbei in der Figur 4 dargestellt, wobei in dieser Situation die Hakenbereiche 17 die Bolzen 19 freigeben. Das Spannhebelelement 18, insbesondere zu erkennen in den Figuren 4 und 5, ist mit einem Ende auf eine an der Türinnenseite 7 starr angeordneten Wellenachse 20 schwenkbar angeordnet, und wobei das andere Ende des Spannhebelelementes 18 schwenkbar mit dem Riegelelement 4 verbunden ist. Diese Schwenkachse 21 liegt konzentrisch zu den angesetzten Bolzen 19, die in den Figuren 4, 5 und 6 zu erkennen sind, wo insbesondere die Hakenbereiche 17 mit diesen zusammenwirkt.

Das Riegelelement 4 weist hierbei eine Schwenkachse 22 auf, die exzentrisch vor der starren Wellenachse 20 angeordnet ist, und wobei die das Spannhebelelement 18 und das Riegelelement 4 verbindende Schwenkachse 21 hinter der Wellenachse 20 liegt. Diese Situation ist insbesondere in der Figur 4 und auch in der Figur 5 deutlich zu erkennen. Es versteht sich nun von selbst, dass mit dem Griffhebel 13 die hintere Schwenkachse 21 bei eingekoppelter Situation der Überreißkupplung 12 über eine Totpunktlage hinaus, diese in eine Spannlage für das Riegelelement 4 gedrückt werden kann. Entsprechendes ergibt sich auch beim Lösen des Riegelelementes 4, wobei hier die Hakenbereiche 17 der Überreißkupplung 12 das Spannhebelelement 18 über die Totpunktlage hinaus zurück verschwenken.

Nach einer besonders vorteilhaften Ausgestaltung der Erfindung ist der Griffhebel 13 an dem Riegelelement 4 schwenkbar gelagert. Dabei ist die Schwenkachse 23 von Griffhebel 13 und Riegelelement 4 oberhalb der Schwenkachse 22 des Riegelelementes 4 angeordnet. Der Griffhebel 13 als solches weist hierbei eine annähernde S-Form auf, wie dies in den Figuren 4 und 5 deutlich wird. Zu erkennen ist hierbei, dass der vordere Bogenbereich eine Ausnehmung 24 zur Aufnahme der Wellenachse 20 sowie eine dahinter liegende Ausnehmung 25 zur Aufnahme der hinteren Schwenkachse 21 im herunter geschwenkten Zustand des Griffhebels 13 bzw. im verspannten Zustand des Verriegelungsmechanismus 11 aufweist. Wie insbesondere aus der Figur 5 zu erkennen ist, ist an dem Griffhebel 13 hinter der zweiten Ausnehmung 25 für die hintere Schwenkachse 21 ein Steg 26 angeformt, an dessen Ende der Schaft 16 des Federhakenelementes 15 befestigt ist. Somit ergibt sich eine entsprechende Hebelwirkung für das Federhakenelement 15, die abgestimmt ist auf das Türinnengehäuse, so dass ein Einfädeln des Hakenbereichs 17 an den Bolzen 19 immer gewährleistet ist, wenn der Griffhebel 13 herunter gedrückt wird. Auch bewirkt insbesondere der Steg 26 ein sicheres Lösen des Hakenbereichs 17 von den Bolzen 19, wenn der Griffhebel 13 gegen die Verriegelungskraft der elektrisch wirkenden Verriegelung 14 hochgerissen wird. Ein sicheres Ansprechen der Überreißkupplung 12 ist somit gewährleistet.

Nach einer vorteilhaften Ausgestaltung der Erfindung, erkennbar in der Zusammenschau der Figuren 4, 5 und 6, wirkt mit dem Riegelelement 4 eine Feder 27 zusammen, die im entspannten Zustand des Verriegelungsmechanismus 11 den Hakenbereich 28 des Riegelelementes 4 selbsttätig nach unten verschwenkt. Somit wird insbesondere der Öffnungsvorgang der Tür 3 durch die Kraft der Feder 27 begünstigt. Dabei ist die Feder 27 auf der Schwenkachse 22 des Riegelelementes 4 angeordnet. Die Figur 6 zeigt noch mal in der Detaildarstellung in der Perspektive die verspannte Situation des Verriegelungsmechanismus 11, wobei hier deutlich zu erkennen ist, dass der Griffhebel 13 doppelseitig am Riegelelement 4 wirkt, wobei ebenfalls doppelseitig die Überreißkupplung 12 mit dem Federhakenelement 15 in Eingriff steht. In der dargestellten Situation befindet sich das Riegelelement 4 in der Schließstellung.

## Patentansprüche

1. Verschlussanordnung (5) für eine Tür (3) einer Wäschebehandlungsmaschine wie beispielsweise einer Waschmaschine (1) mit einer eine Beschickungsöffnung (6) verschließbaren Tür (3), wobei zur Verriegelung an der Innenseite (7) der Tür (3) ein von der Außenseite der Tür (3) her bedienbares Riegelelement (4) angeordnet ist, welches mit einem an dem Öffnungsrand (8) der Beschickungsöffnung (6) angeordneten Schlosselement (9) zusammenwirkt, und wobei das Riegelelement (4) mit einer Überlastsicherung (10) zusammenwirkt, **dadurch gekennzeichnet,**
**dass** das Riegelelement (4) einen Verriegelungsmechanismus (11) mit einer gegen die Kraft einer Feder wirkenden Überreißkupplung (12) umfasst, die unmittelbar mit dem an der Außenseite der Tür bedienbaren Griffhebel (13) zusammenwirkt, und die Überreißkupplung (12) eine Entriegelung mit dem Griffhebel (13) bei schlossseitig elektrisch wirkender Verrieglung (14) unterbindet, und wobei die Überreißkupplung (12) eine Entkoppelung des Griffhebels (13) vom Verrieglungsmechanismus (11) bewirkt.

2. Verschlussanordnung nach Anspruch 1,
**dadurch gekennzeichnet,**
**dass** die Überreißkupplung (12) aus einem Federhakenelement (15) besteht, dessen Schaft (16) schwenkbar mit dem Griffhebel (13) verbunden ist, wobei der Hakenbereich (17) in Wirkverbindung mit an einem Spannhebelelement (18) für das Riegelelement (4) angeordneten Bolzen (19) in der gekoppelten Situation steht bzw. in der entkoppelten Situation die Bolzen (19) freigibt.

3. Verschlussanordnung nach Anspruch 2,
**dadurch gekennzeichnet,**
**dass** das Spannhebelelement (18) mit einem Ende auf einer an der Türinnenseite (7) starr angeordneten Wellenachse (20) schwenkbar angeordnet ist, und wobei das andere Ende des Spannhebelelementes (18) schwenkbar mit dem Riegelelement (4) verbunden ist.

4. Verschlussanordnung nach Anspruch 2,
**dadurch gekennzeichnet,**
**dass** das Riegelelement (4) eine Schwenkachse (22) aufweist, die exzentrisch vor der Wellenachse (20) angeordnet ist, und wobei die das Spannhebelelement (18) und das Riegelelement (4) verbindende Schwenkachse (21) hinter der Wellenachse (20) liegt.

5. Verschlussanordnung nach Anspruch 4,
**dadurch gekennzeichnet,**
**dass** die hintere Schwenkachse (21) mit dem Griffhebel (13) bei eingekuppelter Situation der Überreißkupplung (12) über eine Totpunktlage hinaus in eine Spannlage für das Riegelelement (4) drückbar ist.

6. Verschlussanordnung nach Anspruch 3 bis 5,
**dadurch gekennzeichnet,**
**dass** der Griffhebel (13) an dem Riegelelement (4) schwenkbar gelagert ist.

7. Verschlussanordnung nach Anspruch 6,
**dadurch gekennzeichnet,**
**dass** die Schwenkachse (23) des Griffhebels (13) am Riegelelement (4) oberhalb der Schwenkachse (22) des Riegelelementes (4) liegt bzw. angeordnet ist.

8. Verschlussanordnung nach Anspruch 7,
**dadurch gekennzeichnet,**
**dass** der Griffhebel (13) eine annähernde S-Form aufweist, wobei der vordere Bogenbereich eine Ausnehmung (24) zur Aufnahme der Wellenachse (20) sowie eine dahinter liegende Ausnehmung (25) zur Aufnahme der hinteren Schwenkachse (21) im herunter geschwenkten Zustand des Griffhebels (13) bzw. im verspannten Zustand des Verrieglungsmechanismus (11) aufweist.

9. Verschlussanordnung nach Anspruch 8,
**dadurch gekennzeichnet,**
**dass** an dem Griffhebel (13) hinter der Ausnehmung (25) für die hintere Schwenkachse (21) ein Steg (26) angeformt ist, an dessen Ende der Schaft (16) des Federhakenelementes (15) befestigt ist.

10. Verschlussanordnung nach Anspruch 1 bis 9,
**dadurch gekennzeichnet,**
**dass** mit dem Riegelelemente (4) eine Feder (27) zusammenwirkt, die im entspannten Zustand des Verrieglungsmechanismus (11) den Hakenbereich (28) des Riegelelementes (4) nach unten verschwenkt.

11. Verschlussanordnung nach Anspruch 10,
**dadurch gekennzeichnet,**
**dass** die Feder (27) auf der Schwenkachse (22) des Riegelelementes (4) angeordnet ist.

12. Waschmaschine (1) mit einer verschließbaren Beschickungsöffnung (6) und einer Tür (3) zum Verschließen der Beschickungsöffnung (6), die mittels einer Verschlussanordnung (5) nach einem oder mehreren der Ansprüche 1 bis 11 zu verschließen ist.

## Claims

1. Closure arrangement (5) for a door (3) of a laundry treatment machine, for example a washing machine (1) comprising a door (3) which can close a loading opening (6), a catch element (4) which can be operated from the outer side of the door (3) being arranged at the inner side (7) of the door (3) for catching purposes, which catch element cooperates with a lock element (9) arranged on the opening edge (8) of the loading opening (6), and the catch element (4) cooperating with an overload protection system (10), **characterised in that** the catch element (4) comprises a catching mechanism (11) having an entrainment coupling (12) which acts against the force of a spring and cooperates directly with the handle lever (13) which can be operated on the outer side of the door, and the entrainment coupling (12) prevents release via the handle lever (13) when electric catching (14) occurs on the lock side, the entrainment coupling (12) causing a decoupling of the handle lever (13) from the catching mechanism (11).

2. Closure arrangement according to claim 1, **characterised in that** the entrainment coupling (12) consists of a spring hook element (15), the shank (16) thereof being pivotably connected to the handle lever (13), the hook region (17) being operatively connected to pins (19) arranged on a gripping lever element (18) for the catch element (4) when coupled and releasing the pins (19) when decoupled.

3. Closure arrangement according to claim 2, **characterised in that** the gripping lever element (18) is pivotably arranged with one end on a shaft (20) arranged rigidly on the inner side (7) of the door, and the other end of the gripping lever element (18) being pivotably connected to the catch element (4).

4. Closure arrangement according to claim 2, **characterised in that** the catch element (4) comprises a pivot pin (22) which is arranged eccentrically in front of the shaft (20), and the pivot pin (21) which connects the gripping lever element (18) and the catch element (4) lying behind the shaft (20).

5. Closure arrangement according to claim 4, **characterised in that** when the entrainment coupling (12) is decoupled, the rear pivot pin (21) can be pressed with the handle lever (13) beyond a dead-centre position into a clamping position for the catch element (4).

6. Closure arrangement according to any one of claims 3 to 5, **characterised in that** the handle lever (13) is pivotably mounted on the catch element (4).

7. Closure arrangement according to claim 6, **characterised in that** the pivot pin (23) of the handle lever (13) lies on or is arranged on the catch element (4) above the pivot pin (22) of the catch element (4).

8. Closure arrangement according to claim 7, **characterised in that** the handle lever (13) is approximately S-shaped, the front arched region comprising a recess (24) for receiving the shaft (20) and a recess (25), which lies therebehind, for receiving the rear pivot pin (21) when the handle lever (13) is pivoted downwards or when the catching mechanism (11) is in the clamped state.

9. Closure arrangement according to claim 8, **characterised in that** a web (26) is moulded on the handle lever (13) behind the recess (25) for the rear pivot pin (21), on the end of which web the shank (16) of the spring hook element (15) is fastened.

10. Closure arrangement according to any one of claims 1 to 9, **characterised in that** a spring (27) cooperates with the catch element (4), which spring pivots the hook region (28) of the catch element (4) downwards when the catching mechanism (11) is in the relaxed state.

11. Closure arrangement according to claim 10, **characterised in that** the spring (27) is arranged on the pivot pin (22) of the catch element (4).

12. Washing machine (1) having a closable loading opening (6) and a door (3) for closing the loading opening (6) which is to be closed by means of a closure arrangement (5) according to one or more of claims 1 to 11.

## Revendications

1. Dispositif de fermeture (5) pour une porte (3) d'une machine de traitement du linge comme par exemple une machine à laver (1), avec une porte (3) pouvant fermer une ouverture de chargement (6), un élément de verrou (4) pouvant être manoeuvré depuis le côté extérieur de la porte (3) étant disposé sur le côté intérieur (7) de la porte (3) pour le verrouillage, élément de verrouillage qui coopère avec un élément de serrure (9) disposé sur le bord d'ouverture (8) de l'ouverture de chargement (6), l'élément de verrou (4) coopérant avec une protection contre la surcharge (10),
**caractérisé en ce que** l'élément de verrou (4) comprend un mécanisme de verrouillage (11) avec un accouplement de sécurité (12), agissant contre la force d'un ressort, qui coopère directement avec le levier à poignée (13) pouvant être manoeuvré sur le côté extérieur de la porte, et **en ce que** l'accouplement de sécurité (12) empêche un déverrouillage avec le levier à poignée (13) en cas de verrouillage (14) agissant électriquement côté verrou, et l'accouplement de sécurité (12) provoquant un découplage du levier à poignée (13) par rapport au mécanisme de verrouillage (11).

2. Dispositif de fermeture selon la revendication 1,
**caractérisé en ce que** l'accouplement de sécurité (12) se compose d'un élément de crochet à ressort (15) dont le fût (16) est raccordé en pivotement au levier à poignée (13), la zone de crochet (17) étant, dans la situation accouplée, en relation opérationnelle avec un axe (19) disposé sur un élément de levier de serrage (18) pour l'élément de verrou (4), et libérant les axes (19) dans la situation désaccouplée.

3. Dispositif de fermeture selon la revendication 2,
**caractérisé en ce que** l'élément de levier de serrage (18) est disposé en pivotement, par une extrémité, sur un arbre (20) disposé de façon rigide sur le côté intérieur (7) de porte, et l'autre extrémité de l'élément de levier de serrage (18) étant raccordée en pivotement à l'élément de verrou (4).

4. Dispositif de fermeture selon la revendication 2,
**caractérisé en ce que** l'élément de verrou (4) présente un axe de pivotement (22) qui est disposé de façon excentrée devant l'arbre (20), et l'axe de pivotement (21) raccordant l'élément de levier de serrage (18) et l'élément de verrou (4) étant placé derrière l'arbre (20).

5. Dispositif de fermeture selon la revendication 4,
**caractérisé en ce que** l'axe de pivotement (21) arrière peut, en cas de situation désaccouplée de l'accouplement de sécurité (12), être pressé avec le levier à poignée (13) au-delà d'une position de point mort dans une position de serrage pour l'élément de verrou (4).

6. Dispositif de fermeture selon les revendications 3 à 5,
**caractérisé en ce que** le levier à poignée (13) est supporté en pivotement sur l'élément de verrou (4).

7. Dispositif de fermeture selon la revendication 6,
**caractérisé en ce que** l'axe de pivotement (23) du levier à poignée (13) sur l'élément de verrou (4) est situé ou est disposé au-dessus de l'axe de pivotement (22) de l'élément de verrou (4).

8. Dispositif de fermeture selon la revendication 7,
**caractérisé en ce que** le levier à poignée (13) présente une forme approximativement en S, la zone arquée avant présentant un évidement (24) pour loger l'arbre (20) ainsi qu'un évidement (25) situé derrière pour loger l'axe de pivotement (21) arrière dans l'état pivoté en bas du levier à poignée (13) ou dans l'état serré du mécanisme de verrouillage (11).

9. Dispositif de fermeture selon la revendication 8,
**caractérisé en ce que**, sur le levier à poignée (13) derrière l'évidement (25) pour l'axe de pivotement (21) arrière, il est formé une nervure (26) sur l'extrémité de laquelle est fixé le fût (16) de l'élément de crochet à ressort (15).

10. Dispositif de fermeture selon les revendications 1 à 9,
**caractérisé en ce qu'**un ressort (27) coopère avec l'élément de verrou (4) et, dans l'état desserré du mécanisme de verrouillage (11), fait pivoter vers le bas la zone de crochet (28) de l'élément de verrou (4).

11. Dispositif de fermeture selon la revendication 10,
**caractérisé en ce que** le ressort (27) est disposé sur l'axe de pivotement (22) de l'élément de verrou (4).

12. Machine à laver (1) avec une ouverture de chargement (6) pouvant être fermée et une porte (3) pour la fermeture de l'ouverture de chargement (6) qui doit être fermée au moyen d'un dispositif de fermeture (5) selon une ou plusieurs des revendications 1 à 11.
